# EUROPÄISCHE PATENTSCHRIFT

(11) **EP 1 561 663 B1**
(45) Veröffentlichungstag und Bekanntmachung des Hinweises auf die Patenterteilung: **28.02.2007**
(21) Anmeldenummer: 04029627.9
(22) Anmeldetag: 15.12.2004
(51) Int. Cl.: B61L 1/14, B61L 15/00

(54) **Verfahren und Vorrichtung zur Zugvollständigkeitskontrolle eines schienengebundenen Zuges**
Train integrity monitoring system and method
Système et méthode de contrôle de l' intégrité des trains

(30) Priorität: 07.02.2004 EP 04002735
(43) Veröffentlichungstag der Anmeldung: 10.08.2005
(73) Patentinhaber: Siemens Schweiz AG, 8047 Zürich (CH)
(72) Erfinder: Windisch, Arthur, 8184 Bachenbülach (CH); Fischer, Michael, Dr., 8932 Mettmenstetten (CH)
(74) Vertreter: Fischer, Michael

(56) Entgegenhaltungen:
- DE-A1- 2 902 238
- DE-A1- 4 220 130
- DE-C- 936 339
- US-A- 4 325 524

## Beschreibung

Die Erfindung bezieht sich auf ein Verfahren und eine Vorrichtung zur Zugvollständigkeitskontrolle eines schienengebundenen Zuges.

Die Zugvollständigkeitskontrolle ist eine sehr wichtige Funktion im Zugverkehr, weil aus Stellwerk- und/oder Leittechnik-seitiger Sicht aus der quittierten Vollständigkeitskontrolle eines Zuges abgeleitet wird, dass ein bestimmter Fahrabschnitt frei ist. Vergleichsweise einfach die Zugvollständigkeitskontrolle bei modernen Zugkompositionen, wie z.B. einem ICE der deutschen Bahn AG oder einem ICN der schweizerischen Bundesbahnen AG oder vergleichbaren Hochgeschwindigkeitszügen, bei denen die einzelnen Waggons zumeist über einen sogenannten Zugbus in datentechnischer Weise verbunden sind und das Abreissen eines oder mehrerer Waggons durch einen Unterbruch des Zugbusses festgestellt werden würde. Trotzdem verbleibt auch hier noch die Aufgabe zu lösen, wie schliesslich auch das Stellwerk und/oder das Leitsystem von dieser ungewollten Zugtrennung erfährt und den betreffenden Streckenabschnitt sperrt und/oder die weitergefahrene Teilkomposition zum Anhalten bringt, sofern letzteres nicht schon durch eine Selbstzwangsbremsung der weitergefahrenen Teilkomposition erreicht wurde, die automatisch eingeleitet wird, wenn der Zugbus auf freier Strecke unterbrochen wird.

So ist zum Beispiel zur Zugvollständigkeitskontrolle aus dem deutschen Patent 198 28 906 ein Verfahren bekannt, bei dem das den Zug führende Fahrzeug ein vordefiniertes Druckanstiegs-, - halte- und -senkungsmuster aussendet, das von einem Druckmessgerät in der Erkennungs- und Kommunikationseinheit registriert und ausgewertet wird. Dabei quittiert die Erkennungs- und Kommunikationseinheit das Registrieren des Druckmusters durch Aussenden eines Drucksignals durch die Hauptluftleitung, wozu ein mit dem Druckmessgerät verbundenes steuerbares Entlüftungsventil kurzzeitig geöffnet wird. Nachteilig ist es hierbei zum einen, dass eine Energieversorgung für die Erkennungs- und Kommunikationseinheit vorgesehen sein muss, damit beispielsweise das Druckmuster ausgewertet und entsprechend darauf reagiert werden kann, und zum anderen, dass es zwar dem den Zug führenden Fahrzeug bekannt ist, dass der Zug (noch) vollständig ist, aber dies nicht an die Einheiten zur Zuglenkung (Stellwerk, Leittechnik) gemeldet ist.

Weiter ist aus der deutschen Offenlegungsschrift 198 32 603 eine Einrichtung zur Zugintegritätskontrolle und/oder Zuglängenmessung bekannt, bei dem das Triebfahrzeug eines Fahrzeugverbandes in mindestens eine Schiene des von ihm befahrenen Gleises Ultraschallsignale einspeist. Jedes auf der Schiene befindliche Fahrzeugrad des Zuges bildet für diese Ultraschallsignale eine Störstelle, die zum Reflektieren eines Bruchteils der eingekoppelten Strahlung führt. Das Triebfahrzeug wertet die reflektierten Signale hinsichtlich Frequenz, Amplitude und ggfs. Zeitverhalten aus und erkennt hieraus die Anzahl und ggfs. den Abstand der Fahrzeugradsätze. Über eine Sende/Empfangseinrichtung kann das Triebfahrzeug entsprechende Meldungen zusammen mit Ortungsmeldungen an andere Züge und/oder Streckeneinrichtungen übermitteln. Nachteilig bei dieser Lösung kann es sein, dass es aufgrund von Schienenunterbrüchen, Schienenstörstellen, Weichen und dergleichen möglich sein kann, dass es zu Verfälschungen des reflektierten Signals kommen kann, welches somit unrichtige Schlüsse über die Integrität des Zugverbandes nach sich ziehen kann.

Ausserdem ist aus der deutschen Patentanmeldung 197 50 755 eine Anordnung bekannt, bei der ein auf dem letzten Wagen angeordneter Druckluftgenerator eine elektrische Leistung generiert, mit der eine am Zugende anzubringende Sendeeinheit versorgt wird. Die Sendeeinheit sendet elektromagnetische Signale aus, die von dem den Zug führenden Fahrzeug erfasst werden, wobei mit der Erfassung dieser Signale auf die Vollständigkeit des Zuges geschlossenen wird. Auch hier verbleibt die zwei schon vorstehend erwähnten Probleme, dass zum einen der letzte Wagen des Fahrzeugs mit einem entsprechende Druckluftgenerator und der Sendeeinheit ausgerüstet sein muss und zum anderen die fahrzeugseitig vorliegende Information über die Vollständigkeit des Zuges nicht für die Zuglenkung zur Verfügung steht.

Ausserdem ist aus der deutschen Offenlegungsschrift DE 29 02 238 A1 ein Verfahren zur Zugvollständigkeitskontrolle eines schienengebundenen Zuges bekannt, bei dem
a) bei Überfahrt des Zuges über eine Balise ein die Zugspitze repräsentierendes erstes Signal übertragen wird;
b) der Eingang des ersten Signals und/oder die Art des ersten Signals in der Balise und/oder einer dieser Balise zugeordneten Steuereinheit registriert wird;
c) bei Überfahrt des Zuges über den Streckenpunkt ein das Zugende repräsentierendes zweites Signal übertragen wird;
d) der Eingang des zweiten Signals und/oder die Art des zweiten Signals in der Balise und/oder der dieser Balise zugeordneten Steuereinheit registriert wird; und
e) anhand des Eingangs des ersten und zweiten Signals und/oder anhand eines Vergleichs der Art des ersten Signals mit der Art des zweiten Signals in der Balise und/oder der dieser Balise zugeordneten Steuereinheit entschieden wird, ob die Balise von dem vollständigen Zug überfahren wurde.

Bekannt und im Einsatz für die Kontrolle auf Zugvollständigkeit sind Gleichstromkreise für Streckenabschnitte (Blockabschnitte) wie auch Achszähler für das Ein- und das Auszählen der Achsen eines Zuges im jeweiligen Streckenabschnitt. Schienenkontakte sind nur beschränkt tauglich für eine solche Überwachung. Diese Verfahren haben aber auch Nachteile. Der Gleichstromkreis bekundet zum Beispiel Schwierigkeiten bei Rost an der Schiene und/oder den Rädern, entstanden durch z.B. nicht regelmässige Befahrung, und die Abschnittlänge ist durch das Verfahren des Kurzschlusses relativ stark beschränkt. Der Achszähler ist nicht besonders zweckmässig bei sehr kleinen Rädern (z.B. LKW-Huckepack-Waggons). Ausserdem können in Ausnahmesituationen, die aber eigentlich sicherheitstechnisch unbedingt auszuschliessen sind, Beeinträchtigungen der Zählung durch elektro-magnetische Einwirkungen vom Traktionsstrom oder Einrichtungen am Fahrzeug, wie z.B. lineare Wirbelstrombremsen, nicht sicher ausgeschlossen werden. Grundsätzlich bleibt weiterhin der Nachteil bestehen, dass eine erkannte Nichtvollständigkeit des Zuges an ein Stellwerk und/oder ein Leitsystem übermittelt werden muss, damit dort die geeigneten Massnahmen zur weiteren Zuglenkung vorgenommen werden können.

Es ist daher die Aufgabe der Erfindung, ein Verfahren und eine Einrichtung zur Zugvollständigkeitskontrolle anzugeben, mit denen es möglich ist, eine Zugvollständigkeitskontrolle durch nur wenige zusätzliche Komponenten durchzuführen und zugleich das Ergebnis der Vollständigkeitskontrolle an die eigentliche Zuglenkung zu übertragen.

Die Aufgabe wird bezüglich des Verfahrens erfindungsgemäss dadurch gelöst, dass ein Verfahren zur Zugvollständigkeitskontrolle eines schienengebundenen Zuges, wie z.B. einem beliebig zusammenstellbaren Personen- und/oder Güterzug vorgesehen ist, bei dem
a) bei Überfahrt des Zuges über eine Balise ein die Zugspitze repräsentierendes erstes Signal übertragen wird;
b) der Eingang des ersten Signals und/oder die Art des ersten Signals in der Balise und/oder einer dieser Balise zugeordneten Steuereinheit registriert wird;
c) bei Überfahrt des Zuges über den Streckenpunkt ein das Zugende repräsentierendes zweites Signal übertragen wird;
d) der Eingang des zweiten Signals und/oder die Art des zweiten Signals in der Balise und/oder der dieser Balise zugeordneten Steuereinheit registriert wird;
e) anhand des Eingangs des ersten und zweiten Signals und/oder anhand eines Vergleichs der Art des ersten Signals mit der Art des zweiten Signals in der Balise und/oder der dieser Balise zugeordneten Steuereinheit entschieden wird, ob die Balise von dem vollständigen Zug überfahren wurde;
f) eine zweite Balise, deren Abstand von der ersten Balise grösser ist als ein oberer Grenzwert für eine zulässige Zuglänge, vorgesehen wird, wobei das Ergebnis der Vollständigkeitskontrolle von der ersten Balise und/oder der der ersten Balise zugeordneten Steuereinheit auf die zweite Balise und/oder der der zweiten Balise zugeordneten Steuereinheit übertragen wird; und
g) das Ergebnis der Zugvollständigkeitskontrolle an der zweiten Balise und/oder der dieser zweiten Balise zugeordneten Steuereinheit auf eine zugseitige zugsteuerungseinheit übertragen wird.

Dieses Verfahren zeichnet sich dadurch aus, dass die Aussendung des ersten und des zweiten Signals mit vergleichsweise technisch einfachen Mitteln erzielt werden können und zugleich der mit den Vorrichtungen zur Zugbeeinflussung/Zuglenkung verbundene zweite Streckenpunkt bzw. dessen Steuereinheit ein entsprechendes Vollständigkeitssignal in Richtung an den Zugführer selbst absetzen können. Auf diese Weise können, insbesondere auch auf wenig befahrenen Strecken oder Nebenstrecken mit vergleichsweise grossen Wegstrecken zum nächsten Stellwerk/Leitstelle, erhebliche Aufwendung für die Zuleitungen der elektrischen Versorgung und der Signalübertragung vom und zum Stellwerk/Leitstelle eliminiert werden. Die Zugsteuerungseinheit kann beispielsweise das Steuergerät der Lokomotive oder des Steuerwagens sein. Bei Vollständigkeit des Zuges wird dem Zugführer möglicherweise nur ein optischer und/oder akustischer Hinweis auf die tatsächliche Zugvollständigkeit gegeben. Bei einer Mitteilung der fehlenden Vollständigkeit an die Zugsteuerungseinheit wird diese entsprechende Massnahmen zur Unfallverhütung einleiten. So kann es vorgesehen sein, dass die Zugsteuerungseinheit über Zugfunk oder GSM-R eine entsprechende Mitteilung an ein Stellwerk oder eine Leitstelle absetzt. Diese wiederum können zur Konfliktlösung den verbleibenden Rest-Zug beispielsweise zunächst weiterfahren lassen, bis der Rest-Zug auf einem Ausweichgleis oder einem freien Bahnhofsgleis oder einem Service-Bereich angehalten werden kann. Zur Vermeidung eines Auffahrunfalls auf den oder die verlorenen Wagen wird der Gleisabschnitt, auf welchem der Verlust der Zugvollständigkeit eingetreten ist, als "Belegt" markiert und die Bergung der verlorenen Wagen je nach Dringlichkeit für die Gleisabschnittsverfügbarkeit sofort oder auch zeitverzögert eingeleitet.

Alternativ oder aber auch ergänzend kann es vorgesehen sein, das Ergebnis der Zugvollständigkeitskontrolle am zweiten Streckenpunkt und/oder der diesen zweiten Streckenpunkt zugeordneten Steuereinheit auf eine streckenseitige Zugsteuerungseinheit zu übertragen. Eine streckenseitige Zugsteuerungseinheit kann dabei beispielsweise ein Signal oder eine Signalkette und/oder eine Weiche oder eine Weichenkette sein. Mit erstem lässt sich der Rest-Zug beispielsweise ummittelbar an einer gewünschten Position anhalten. Mit zweiterem ist der Rest-Zug auf einen gewünschten Gleisabschnitt steuerbar und ebenfalls bedarfsgemäss anzuhalten.

Das vorstehend erwähnte erste Signal kann beispielsweise eine von der Lokomotive emittierte Abstrahlkeule sein, mit deren übertragener Energie beispielsweise auch in diversen Zugsicherungssystemen Signalbegriffe aus Streckenpunkten ausgelesen werden. Dabei kann es vorteilhaft sein, diese mit dem ersten Signal übertragene Energie im Streckenpunkt bzw. in der dem Streckenpunkt zugeordneten Steuereinheit zu speichern, damit der Streckenpunkt und/oder die Steuereinheit diese gespeicherte Energie im weiteren Verfahren nutzen kann und somit von einer zusätzlichen Energieversorgung autark betrieben werden kann. So ist es beispielsweise direkt möglich, diese gespeicherte Energiemenge zu verwenden, die Aussendung des zweiten Signals zu initiieren. Mit anderen Worten heisst dies, dass die gespeicherte Energie genutzt werden kann, um die Aussendung des zweiten Signals zu triggern. So kann die gespeicherte Energie vorteilhaft genutzt werden, um von der dem Streckenpunkt zugeordneten Steuereinheit eine Energiemenge abzurufen, die wiederum von dem Streckenpunkt genutzt wird, ein Abfragesignal auszusenden. Dabei kann die Leistung des abgestrahlten Abfragesignals so eingestellt sein, dass der Sender des zweiten Signals sich aus diesem Abfragesignal zum Aussenden des zweiten Signals speisen kann.

Zur Erleichterung der Isolierung der Daten der verschiedenen Signale und/oder zur besseren Einstellbarkeit der übertragenen Energie ist es zweckmässig, wenn die Frequenz des ersten Signals, des Abfragesignals und des zweiten Signals voneinander abweichend gestaltet sind. Typischerweise kann dabei die Frequenz des ersten Signals im Bereich von 27 MHz liegen. Weil das Abfragesignal, z.B. auch zwecks entsprechender Energieübertragung und zur Vermeidung des Übersprechens auf benachbarte Gleise, eher im Nahbereich liegen sollte, ist hier sinnvoll, wenn die Frequenz des Abfragesignals im Bereich einiger MHz liegt. Besonders aus dem Grund, dass die Reichweite des zweiten Signals ja nur im Bereich von etwa 1 m liegen muss, kann auch die Frequenz des zweiten Signals im Bereich einiger MHz liegen, wobei die zur Abstrahlung des zweiten Signals erforderliche Leistung extrem klein sein kann.

Zur Verringerung des Übersprechens kann es zudem vorgesehen sein, dass der Streckenpunkt zumindest partiell seitlich abgeschirmt ist.

Zur Auswertung des ersten und des zweiten Signals im besonderen im Hinblick auf die Folgerung, dass das erste und/oder zweite Signal tatsächlich vorgelegen hat, können das erste und/oder das zweite Signal hinsichtlich ihres Signalpegels analysiert werden. Dabei kann für das erste und das zweite Signal ein erster bzw. ein zweiter unterer Grenzwert für den jeweiligen Signalpegel definiert sein, wobei das erste und zweite Signal ihren jeweiligen definierten unteren Grenzwert überschreiten müssen, um als erfasst gewertet zu sein.

Um nach der Zusammenstellung einer Zugkomposition auch sicher sein zu können, dass beispielsweise das Rangierpersonal den Sender für das zweite Signal am letzten Wagen montiert und/oder aktiviert und/oder aktiv geschaltet hat, kann mit der Fahrzeugkomposition ein Test-Streckenpunkt überfahren werden, wobei geprüft wird, ob, und wenn ja, wie viele zweite Signale bei der Überfahrt übertragen werden.

Die vorstehende Aufgabe bezüglich einer Einrichtung zur Zugvollständigkeitskontrolle wird erfindungsgemäss mit einer Einrichtung gemäss den Merkmalen des Patentanspruchs 12 gelöst.

Wie schon weiter oben zu den Verfahrensmerkmal erläutert, kann die Einrichtung in einer vorteilhaften Weiterbildung der Erfindung so ausgestaltet sein, dass die mit der Übertragung der ersten Sendeeinheit übertragene Energie auf dem Streckenpunkt oder einer dem Streckenpunkt zugeordneten Steuereinheit speicherbar ist und diese gespeicherte Energie vorzugsweise nutzbar ist, um die Aussendung eines Abfragesignals zu initiieren. Bei entsprechender Ausgestaltung des Abfragesignals kann es der zweiten Sendeeinheit in vorteilhafter Weise möglich sein, die zur Aussendung ihrer Übertragung erforderliche elektrische Leistung aus dem Abfragesignal zu gewinnen. Der besondere Vorteil besteht u.a. darin, dass die zweite Sendeeinheit somit nicht über eine eigene Energieversorgung verfügen muss, sondern diese Energie aus dem Empfang des Abfragesignal gewinnt.

Problematisch kann es beispielsweise für das Rangierpersonal sein, immer nur den letzten Waggon mit einer zweiten Sendeeinheit auszustatten und zu kontrollieren, dass ansonsten in der Zugkomposition keinerlei zweite Sendeeinheiten umfasst sind. Zur Lösung dieses Problems kann die zweite Sendeeinheit eine Schalteinheit umfassen, mit der die Frequenz und/oder die Amplitude der von ihr ausgesendeten Übertragung zwischen mindestens zwei Übertragungsarten auswählbar ist. Dabei kann eine Übertragungsart es sogar vorsehen, dass gar kein Signal gesendet wird, auch wenn die Aussendung dieses zweiten Signals entsprechend initiiert worden ist. Auf diese Weise ist es sogar möglich jeden Waggon mit einer zweiten Sendeeinheit auszustatten, wobei mittels der Schalteinheit erreicht wird, dass sich das von der zweiten am letzten Waggon angeordneten Sendeeinheit abgestrahlte Signal von den übrigen abgesendeten Signalen unterscheidet bzw. dass die am letzten Wagen angeordnete zweite Sendeeinheit überhaupt die einzige ist, welche beispielsweise nach dem Empfang des Abfragesignals ein zweites Signal aussendet.

Weitere vorteilhafte Ausgestaltungen der Erfindung sind den übrigen Unteransprüchen zu entnehmen.

Ausführungsbeispiele der Erfindung werden anhand einer Zeichnung näher erläutert. Dabei zeigen:
- Figur 1: eine schematische Darstellung einer Vorrichtung zur Kontrolle der Vollständigkeit eines Zuges;
- Figur 2: eine schematische Darstellung eines ersten Verfahrens zur Kontrolle der Vollständigkeit eines Zuges; und
- Figur 3: eine schematische Darstellung eines zweiten Verfahrens zur Kontrolle der Vollständigkeit eines Zuges.

Figur 1 zeigt eine schematische Darstellung einer Vorrichtung zur Kontrolle der Vollständigkeit eines Zuges 2. Der Zug 2 umfasst dabei eine Lokomotive 4 und mehrere Waggons 6, 8 und 10. Die Lokomotive 4 umfasst eine erste Sende/Empfangseinrichtung 12, die eine der Lokomotive 4 vorauseilende Abstrahlkeule 14 mit einer Frequenz von 27 MHz aussendet. Diese Abstrahlkeule 14 stellt im vorliegenden Kontext der Zugvollständigkeitskontrolle ein erstes Signal dar, welches nachfolgend als Wecksignal WS bezeichnet wird. Neben der Nutzung dieser Abstrahlkeule 14 beispielsweise zum Abrufen eines Signalbegriffs oder eines Balisentelegramms ist in diesem Ausführungsbeispiel ein als Sende/Empfangs-Festbalise ausgebildeter Transceiver als sogenannter Streckenpunkt 16 vorgesehen. Dieser Streckenpunkt 16 ist bidirektional mit einer Steuereinheit 18 verbunden, die ihrerseits bidirektional mit einem Stellwerk 20 verbunden ist.

Zur Feststellung der Vollständigkeit des Zuges 2, d.h. bei der Beantwortung der stellwerkseitig extrem sicherheitsrelevanten Frage, ob der in einen Streckenabschnitt eingefahrene Zug 2 diesen Streckenabschnitt auch wieder vollständig bei der Ausfahrt verlassen hat, wird die folgende Vorgehensweise gewählt, bei der angenommen wird, dass der Streckenpunkt 16 von der Steuereinheit 18 mit elektrischer Leistung versorgt wird. Bei der Annäherung der Lokomotive 4 empfängt der Streckenpunkt 16 die Abstrahlkeule 14 als Wecksignal WS und meldet den Empfang dieses Wecksignals WS an die Steuereinheit 18. Die Lokomotive 4 hat sich mit diesem die Zugspitze repräsentierenden Wecksignal WS sozusagen bei dem System zur Feststellung der Vollständigkeit des Zuges 2 angemeldet.

Die Steuereinheit 18 stellt den Empfang dieses Wecksignals WS fest und gibt an den Streckenpunkt 16 das Kommando aus, ein Abfragesignal AS an den den Streckenpunkt 16 überfahrenden Zug 2 auszusenden. Dabei kann dieses Abfragesignal kontinuierlich oder auch diskontinuierlich mit einem vorbestimmbaren Duty-Cycle ausgesendet werden. Dieses Abfragesignal AS wird von einer zweiten Sende/Empfangseinheit 22 empfangen, die im vorliegenden Ausführungsbeispiel nur am letzten Waggon 10 befestigt ist. Die mit dem Abfragesignal AS übertragene Energie nutzt die zweite Sende/Empfangseinheit 22 um ein zweites Signal, nachfolgend als Zugendesignal ZS, auszusenden, welches von dem Streckenpunkt 16 empfangen wird. Der Empfang dieses Zugendesignals ZS wird an die Steuereinheit 18 gemeldet, die aus der Tatsache, dass das Zugendesignal ZS von dem Streckenpunkt 16 empfangen worden ist, auf die korrekte Überfahrt des vollständigen Zuges 2 folgert. Zugleich wird nach dem Empfang des Zugendesignals durch den Streckenpunkt 16 die Aussendung des Abfragesignals AS eingestellt. Die Frequenz des Abfragesignals AS beträgt dabei im vorliegenden Ausführungsbeispiel 8 MHz. Die Frequenz des Zugendesignals ZS liegt dabei im Bereich von 5 MHz. Hinsichtlich der gewählten Feldstärken wird für das Abfragesignal AS und das Zugendesignal ZS ein Pegel gewählt, der die Reichweite der Signale auf den Nahbereich begrenzt und ein Übersprechen auf benachbarte Gleise vermeidet.

Die Steuereinheit 18 meldet dann ein Signal an einen zweiten Streckenpunkt 24 (vgl. Figur 2), der auf diese Weise die Vollständigkeit des Zuges 2 an den Führerstand des Zuges 2 meldet.

Empfängt nun aber der Streckenpunkt 16 trotz der Aussendung des Abfragesignals AS nach einer vorgebbaren Zeitdauer nicht das Zugendesignal ZS, so wird dieses Fehlen als sicherheitsrelevante Störung an den zweiten Streckenpunkt 24 gemeldet. Dabei ist es unerheblich, ob der Zug 2 tatsächlich auf der Strecke getrennt worden ist und einer oder mehrere Waggon nach dem Abriss der Bremsdruckluftleitung auf freier Strecke stehen geblieben sind oder die zweite Sende/Empfangseinheit 22 nur defekt ist und ausgetauscht werden muss.

Als Folge dieser sicherheitstechnisch äusserst relevanten Störung kann die Zugbeeinflussung in einer Weise geändert werden, dass der Zug 2 vor dem nächstmöglichen Signal stehen bleiben muss oder auf dem nächstmöglichen Ausweichgleis stehen bleiben muss und dass ein nachfolgender Zug ebenfalls vor dem Eintritt in diesen Streckenabschnitt angehalten wird. Der Zugführer des Zuges 2 muss dann im Zweifel sogar selbst seinen Zug 2 ablaufen und auf Vollständigkeit überprüfen. Ist der Zug 2 noch vollständig, muss die zweite Sende/Empfangseinheit 22 auf Funktion geprüft und ggfs. ausgetauscht werden. Über den Zugfunk oder eine andere vergleichbare Massnahme wie über GSM-R hat der Zugführer dann die Vollständigkeit seines Zuges 2 und/oder die Wiederbetriebsbereitschaft der zweiten Sende/Empfangseinheit 22 an ein Stellwerk 20 und/oder ein hierarchisch darüberliegendes Leitsystem zu quittieren.

Bei nicht mehr vollständiger Zugkomposition 2 müssen dann die liegengebliebenen Waggon(s) geborgen und die Freimeldung des Streckenabschnitts nach dem Bergen des oder der liegengebliebenen Waggon(s) explizit durch Meldung in das Stellwerk 20 und/oder das Leitsystem vorgenommen werden.

Die Figuren 2 und 3 stellen dieses vorstehend beschriebene Verfahren nochmals schematisch dar und weisen in Ergänzung zu der Darstellung gemäss Figur 1 den zweiten Streckenpunkt 24 bzw. weitere Streckenpunkte 24a und 24b auf, die über eine Datenverbindung 26 mit dem ersten Streckenpunkt verbunden sind. Der Datenaustausch kann dabei über ein Kabel, aber auch über eine drahtlose Kommunikation erfolgen. Es wird hier noch einmal hervorgehoben, dass der zweite Streckenpunkt 24 das Ergebnis der am Streckenpunkt 16 konzentrierten Zugvollständigkeitskontrolle in Form eines Zugvollständigkeitssignals VS auf die Sende/Empfangseinheit 12 übertragt. Damit ist das Ergebnis der Zugvollständigkeitskontrolle auf dem Führerstand der Lokomotive 4 oder eines Steuerwagens bekannt und es können in Abhängigkeit von dem übertragenen Zugvollständigkeitssignals VS entsprechende Massnahmen eingeleitet werden.

In einem Fall einer Fernstrecke durch nur gering besiedeltes Gebiet, wie dies in Nordamerika, Osteuropa, Afrika und Teilen Asiens der Fall sein kann, oder im Fall einer Nebenstrecke kann es ausreichend sein, dass bei Unvollständigkeit des Zuges 2 oder 2' keine automatische Rückkopplung an ein Stellwerk vorgesehen ist, weil beispielsweise die Datenleitung zu einem zuletzt passierten Stellwerk einige Dutzend Kilometer betragen kann, was installationsseitig vergleichsweise teuer und signalseitig fast nicht ohne Zwischenverstärkung zu lösen ist. Der Zugführer muss in einem solchen Fall über Funk die für diesen Streckenabschnitt zuständige Leitstelle von der nicht mehr bestehenden Vollständigkeit seines Zuges 2, 2' informieren. Weitergehende Massnahmen werden dann von der Leitstelle eingeleitet.

In einem anderen Fall kann aber auch vom Führerstand aus automatisch ein Signal über Zugfunk, wie z.B. GSM-R, an das betreffende Stellwerk/Leitstelle abgesetzt werden. Von dort werden dann auch wieder die entsprechenden Massnahmen zur Gewährleistung der Sicherheit auf dem Streckenabschnitt veranlasst.

Die Figur 3 unterscheidet sich von der Figur 2 insofern nur dadurch, dass zwei Streckenpunkte 24a und 24b vorgesehen, die dazu beitragen können, die räumlich Auflösung der Zugvollständigkeitskontrolle zu verbessern. Der vergleichsweise lange Zug 2' in Figur 3 erhält daher das Vollständigkeitssignal VS erst am Streckenpunkt 24b, weil bei der Überfahrt am Streckenpunkt 24a das Zugende den Streckenpunkt 16 noch nicht überfahren hat.

Die vorliegenden Ausführungsbeispiele zeigen alle Zugfahrten gemäss Pfeil 28 in der Richtung von links nach rechts in der zeichnerischen Darstellung. Natürlich können alle gezeigten Einrichtung in bei in umgekehrter Richtung fahrenden Zügen mit der dann entsprechend ebenfalls umgekehrten Funktionalität genutzt werden.

Weiter können auch die übertragenen Signale, wie das Wecksignal WS und das Zugendesignal ZS, weitere Daten aufweisen, wie z.B. eine Zugnummer oder dergleichen. Das Wecksignal WS kann zum Beispiel auch auf den Streckenpunkt 16 abgestrahlt werden, der wiederum dann zeitlich verzögert eine am Fahrzeugkopf angeordnete Transpondermarke abfragt und ausliest. Ebenso könnte auch anstelle eines von dem Streckenpunkt 16 (bei umgekehrter Zugrichtung 24 oder 24b) ausgestrahlten Abfragesignals AS am Zugende ebenfalls ein Wecksignal WS (z.B. ebenfalls 27 MHz Abstrahlkeule) ausgesendet werden, worauf dann auch zeitversetzt eine am Zugende angebrachte Transpondermarke ausgelesen wird. So kann beispielsweise aus dem zweimaligen Lesen einer Transpondermarke mit der gleichen ID auf die Vollständigkeit geschlossen werden. Ergänzend kann ein ETCS Balisentelegramm bereitgestellt werden.

Die vorstehenden Ausführungsbeispiele stellen selbstverständlich nur mögliche Varianten der eingangs beschriebenen Erfindung dar. Dem Fachmann erschliessen sich im Rahmen seines Wissens ein Vielzahl von Varianten und Modifikation, die sich unter anderem in der möglichen Verwertung der von der mit der Abstrahlkeule 14 abgestrahlten Energie befassen können.

## Patentansprüche

1. Verfahren zur Zugvollständigkeitskontrolle eines schienengebundenen Zuges (2, 2'), wie z.B. einem beliebig zusammenstellbaren Personen- und/oder Güterzug, bei dem
a) bei Überfahrt des Zuges (2, 2') über eine Balise (16) ein die Zugspitze repräsentierendes erstes Signal (WS) übertragen wird;
b) der Eingang des ersten Signals (WS) und/oder die Art des ersten Signals (WS) in der Balise (16) und/oder einer dieser Balise (16) zugeordneten Steuereinheit (18) registriert wird;
c) bei Überfahrt des Zuges (2) über die Balise (16) ein das zugende repräsentierendes zweites Signal (ZS) übertragen wird;
d) der Eingang des zweiten Signals (ZS) und/oder die Art des zweiten Signals in der Balise (16) und/oder der dieser Balise (16) zugeordneten Steuereinheit (18) registriert wird;
e) anhand des Eingangs des ersten und zweiten Signals (WS, ZS) und/oder anhand eines Vergleichs der Art des ersten Signals (WS) mit der Art des zweiten Signals (ZS) in der Balise (16) und/oder der dieser Balise (16) zugeordneten Steuereinheit (18) entschieden wird, ob die Balise (16) von dem vollständigen Zug (2) überfahren wurde;
**dadurch gekennzeichnet, dass**
f) eine zweite Balise (24, 24a, 24b), deren Abstand von der ersten Balise (16) grösser ist als ein oberer Grenzwert für eine zulässige Zuglänge, vorgesehen wird, wobei das Ergebnis der Vollständigkeitskontrolle von der ersten Balise (16) und/oder der der ersten Balise (16) zugeordneten Steuereinheit (18) auf die zweite Balise (24, 24a, 24b) und/oder der der zweiten Balise (24, 24a, 24b) zugeordneten Steuereinheit übertragen wird; und
g) das Ergebnis der zugvollständigkeitskontrolle an der zweiten Balise (24, 24a, 24b) und/oder der dieser zweiten Balise (24, 24a, 24b) zugeordneten Steuereinheit auf eine zugseitige Zugsteuerungseinheit übertragen wird.

2. Verfahren nach Anspruch 1,
**dadurch gekennzeichnet, dass**
das Ergebnis der Zugvollständigkeitskontrollean der zweiten Balise (24, 24a, 24b) und/oder der dieser zweiten Balise (24, 24a, 24b) zugeordneten Steuereinheit auf eine streckenseitige Zugsteuerungseinheit übertragen wird.

3. Verfahren nach Anspruch 1,
**dadurch gekennzeichnet, dass**
die mit dem ersten Signal (WS) übertragene Energie in der Balise (16) bzw. in der der Balise (16) zugeordneten Steuereinheit (18) gespeichert wird.

4. Verfahren nach einem der Ansprüche 1 bis 3,
**dadurch gekennzeichnet, dass**
die gespeicherte Energie verwendet wird, die Aussendung des zweiten Signals (ZS) zu initiieren.

5. Verfahren nach Anspruch 3 oder 4,
**dadurch gekennzeichnet, dass**
die gespeicherte Energie genutzt wird, um von der der Balise (16) zugeordneten Steuereinheit (18) eine Energiemenge abzurufen, die von der Balise (16) genutzt wird, ein Abfragesignal (AS) auszusenden.

6. Verfahren nach Anspruch 5,
**dadurch gekennzeichnet, dass**
das Abfragesignal (AS) eine ausreichend hohe elektrische Energie zum Aussenden des zweiten Signals (VS) aufweist.

7. Verfahren nach Anspruch 5 oder 6,
**dadurch gekennzeichnet, dass**
die Frequenz des ersten Signals (WS), des Abfragesignals (AS) und des zweiten Signals (ZS) voneinander abweichend gestaltet ist.

8. Verfahren nach einem der Ansprüche 1 bis 7,
**dadurch gekennzeichnet, dass**
die erste und/oder die zweite Balise (16, 24, 24a, 24b) zumindest partiell seitlich abgeschirmt sind.

9. Verfahren nach einem der Ansprüche 1 bis 8,
**dadurch gekennzeichnet, dass**
das erste und zweite Signal (WS, ZS) hinsichtlich ihres Signalpegels analysiert werden.

10. Verfahren nach einem der Ansprüche 1 bis 9,
**dadurch gekennzeichnet, dass**
für das erste und das zweite Signal (WS ZS) ein erster bzw. ein zweiter unterer Grenzwert für den jeweiligen Signalpegel definiert ist, wobei das erste und zweite Signal (WS, ZS) ihren jeweiligen unteren Grenzwert überschreiten müssen, um als erfasst gewertet zu sein.

11. Verfahren nach einem der Ansprüche 1 bis 10,
**dadurch gekennzeichnet, dass**
der Zug (2) eine Test-Balise überfährt und dabei geprüft wird, ob, und wenn ja, wie viele zweite Signale (ZS) bei der Überfahrt übertragen werden.

12. Einrichtung zur Zugvollständigkeitskontrolle eines schienengebundenen Zuges (2) mit:
a) einer am ersten Fahrzeug des Zuges (2) angebrachten ersten Sendeeinheit (12);
b) einer zumindest am letzten Fahrzeug des Zuges (2) angeordneten zweiten Sendeeinheit (22);
c) einer im Gleisbett angeordneten ersten Balise(16), die Übertragungen der ersten und der zweiten Sendeeinheit (12, 22) empfängt;
d) einer Logikeinheit (18), mittels derer anhand einer Analyse der empfangenen Übertragungen auf die Vollständigkeit des Zuges (2) schliessbar ist;
e) eine zweite Balise (24, 24a, 24b) vorgesehen ist, deren Abstand von der Balise (16) grösser ist ein oberer Grenzwert für eine zulässige Zuglänge,
f) Mittel zur Übertragung des Ergebnisses (VS) der Zugvollständigkeitkontrolle von der ersten Balise (16) und/oder von einer dieser ersten Balise (16) zugeordneten Steuereinheit (18) an die zweite Balise (24, 24a, 24b) bzw. an eine dieser zweiten Balise (24, 24a, 24b) zugeordneten Steuereinheit vorgesehen sind, und **gekennzeichnet durch**
g) Mittel zum Übertragen des Ergebnisses (VS) der Zugvollständigkeitskontrolle von der zweiten Balise (24, 24a, 24b) bzw. von einer dieser zweiten Balise (24, 24a, 24b) zugeordneten Steuereinheit auf den Zug (2).

13. Einrichtung nach Anspruch 12,
**dadurch gekennzeichnet, dass**
die zweite Sendeeinheit (22) eine Schalteinheit umfasst, mit der die Frequenz und/oder die Amplitude der von ihr ausgesendeten Übertragung zwischen mindestens zwei Übertragungsarten auswählbar ist.

## Claims

1. Method for monitoring the integrity of a rail-mounted train (2, 2'), for example a passenger train or goods train of any composition, wherein
a) a first signal (WS) representing the head of the train is transmitted as the train (2, 2') passes over a balise (16);
b) the input of the first signal (WS) and/or the nature of the first signal (WS) is registered in the balise (16) and/or a control unit (18) assigned to said balise (16);
c) a second signal (ZS) representing the end of the train is transmitted as the train (2) passes over the balise (16);
d) the input of the second signal (ZS) and/or the nature of the second signal is registered in the balise (16) and/or the control unit (18) assigned to said balise (16);
e) a decision is made based on the input of the first and second signal (WS, ZS) and/or based on a comparison of the nature of the first signal (WS) with the nature of the second signal (ZS) in the balise (16) and/or the control unit (18) assigned to said balise (16), whether the whole train (2) has passed over the balise (16);
**characterised in that**
f) a second balise (24, 24a, 24b) is provided, the distance of which from the first balise (16) is greater than an upper limit value for permissible train length, the result of the integrity check being transmitted from the first balise (16) and/or the control unit (18) assigned to the first balise (16) to the second balise (24, 24a, 24b) and/or the control unit assigned to the second balise (24, 24a, 24b); and
g) the result of the train integrity check at the second balise (24, 24a, 24b) and/or the control unit assigned to said second balise (24, 24a, 24b) is transmitted to a train-side train control unit.

2. Method according to claim 1,
**characterised in that**
the result of the train integrity check at the second balise (24, 24a, 24b) and/or the control unit assigned to said second balise (24, 24a, 24b) is transmitted to a line-side train control unit.

3. Method according to claim 1,
**characterised in that**
the energy transmitted with the first signal (WS) is stored in the balise (16) or in the control unit (18) assigned to the balise (16).

4. Method according to one of claims 1 to 3,
**characterised in that**
the stored energy is used to initiate transmission of the second signal (ZS).

5. Method according to claim 3 or 4,
**characterised in that**
the stored energy is used to retrieve a quantity of energy from the control unit (18) assigned to the balise (16), said quantity of energy being used by the balise (16) to transmit a scanning signal (AS).

6. Method according to claim 5,
**characterised in that**
the scanning signal (AS) has a sufficiently high level of electrical energy to transmit the second signal (VS).

7. Method according to claim 5 or 6,
**characterised in that**
the frequencies of the first signal (WS), the scanning signal (AS) and the second signal (ZS) are configured as different from each other.

8. Method according to one of claims 1 to 7,
**characterised in that**
the first and/or second balise (16, 24, 24a, 24b) is/are laterally screened at least to a partial degree.

9. Method according to one of claims 1 to 8,
**characterised in that**
the signal levels of the first and second signals (WS, ZS) are analysed.

10. Method according to one of claims 1 to 9,
**characterised in that**
a first or a second lower limit value for the respective signal level is defined for the first and second signal (WS, ZS), the first and second signal (WS, ZS) having to exceed their respective lower limit value in order to be deemed to be captured.

11. Method according to one of claims 1 to 10,
**characterised in that**
the train (2) passes over a test balise and it is thereby checked whether, and if so how many, second signals (ZS) are transmitted during its passage over.

12. Device for monitoring the integrity of a rail-mounted train (2) with:
a) a first transmit unit (12) attached to the first vehicle of the train (2);
b) a second transmit unit (22) disposed at least on the last vehicle of the train (2);
c) a first balise (16) disposed in the track bed, to receive transmissions from the first and second transmit units (12, 22);
d) a logic unit (18), by means of which the integrity of the train (2) can be deduced based on an analysis of the received transmissions;
e) a second balise (24, 24a, 24b) is provided, the distance of which from the balise (16) is greater than an upper limit value for permissible train length,
f) means for transmitting the result (VS) of the train integrity check from the first balise (16) and/or from a control unit (18) assigned to said first balise (16) to the second balise (24, 24a, 24b) or to a control unit assigned to said second balise (24, 24a, 24b), and
**characterised by**
g) means for transmitting the result (VS) of the train integrity check from the second balise (24, 24a, 24b) or from a control unit assigned to said second balise (24, 24a, 24b) to the train (2).

13. Device according to claim 12,
**characterised in that**
the second transmit unit (22) has a switching unit, which can be used to select the frequency and/or amplitude of the transmission transmitted by it between at least two types of transmission.

## Revendications

1. Procédé de contrôle de l'intégralité d'un train (2, 2') ferroviaire, comme par exemple d'un train de voyageurs et/ou d'un train de marchandise pouvant être composé à volonté, dans lequel:
a) lorsque le train (2, 2') passe sur une balise (16), on transmet un premier signal (WS) représentant la tête de train ;
b) on enregistre l'entrée du premier signal (WS) et/ou le type du premier signal (WS) dans la balise (16) et/ou dans une unité (18) de commande associée à cette balise (16) ;
c) lors du passage du train (2) sur la balise (16), on transmet un deuxième signal (ZS) représentant la fin du train ;
d) on enregistre l'entrée du deuxième signal (ZS) et/ou le type du deuxième signal dans la balise (16) et/ou dans une unité (18) de commande associée à cette balise (16) ;
e) au moyen de l'entrée du premier et du deuxième signal (WS, ZS) et/ou au moyen d'une comparaison du type du premier signal (WS) au type du deuxième signal (ZS) dans la balise (16) et/ou dans l'unité (18) de commande associée à cette balise (16), on décide si l'intégralité du train (2) a passé sur la balise (16) ;
**caractérisé en ce que**
f) on prévoit une deuxième balise (24, 24a, 24b) dont la distance à la première balise (16) est plus grande qu'une valeur limite supérieure pour une longueur de train admissible, le résultat du contrôle d'intégralité, par la première balise (16) et/ou par l'unité (18) de commande associée à la première balise (16), étant transmis à la deuxième balise (24, 24a, 24b) et/ou à l'unité de commande associée à la deuxième balise (24, 24a, 24b) ; et
g) on transmet à une unité de commande du train se trouvant du côté du train le résultat du contrôle de l'intégralité du train sur la deuxième balise (24, 24a, 24b) et/ou sur l'unité de commande associée à cette deuxième balise (24, 24a, 24b).

2. Procédé, suivant la revendication 1, **caractérisé en ce que** l'on transmet à une unité de commande du train se trouvant du côté de la voie le résultat du contrôle de l'intégralité du train sur la deuxième balise (24, 24a, 24b) et/ou sur l'unité de commande associée à cette deuxième balise (24, 24a, 24b).

3. Procédé, suivant la revendication 1, **caractérisé en ce que** l'on emmagasine l'énergie transmise avec le premier signal (WS) dans la balise ou dans l'unité (18) de commande associée à la balise (16).

4. Procédé, suivant l'une des revendications 1 à 3, **caractérisé en ce que** l'on utilise l'énergie emmagasinée pour lancer l'émission du deuxième signal (ZS).

5. Procédé, suivant les revendications 3 ou 4, **caractérisé en ce que** l'on utilise l'énergie emmagasinée pour appeler de l'unité (18) de commande associée à la balise (16) une quantité d'énergie qui est utilisée par la balise (16) pour émettre un signal (AS) d'interrogation.

6. Procédé, suivant la revendication 5, **caractérisé en ce que** le signal (AS) d'interrogation a une énergie électrique suffisamment grande pour émettre le deuxième signal (ZS).

7. Procédé, suivant les revendications 5 ou 6, **caractérisé en ce que** les fréquences du premier signal (WS), du signal (AS) d'interrogation et du deuxième signal (ZS) sont différentes les unes des autres.

8. Procédé, suivant l'une des revendications 1 à 7, **caractérisé en ce que** l'on blinde, au moins en partie, latéralement la première et/ou la deuxième balise (16, 24, 24a, 24b).

9. Procédé, suivant l'une des revendications 1 à 8, **caractérisé en ce que** l'on analyse le premier et le deuxième signal (WS, ZS) du point de vue de leur niveau du signal.

10. Procédé, suivant l'une des revendications 1 à 9, **caractérisé en ce que** l'on définit, pour le premier et pour le deuxième signal (WS, ZS), une première et une deuxième valeur limite inférieure du niveau respectif de signal, le premier et le deuxième signal (WS, ZS) devant dépasser leur valeur limite inférieure respective pour être évaluée comme étant détectées.

11. Procédé, suivant l'une des revendications 1 à 10, **caractérisé en ce que** le train (2) passe sur une balise de test et on contrôle ainsi, dans l'affirmative, combien de deuxièmes signaux (ZS) sont transmis lors du passage.

12. Dispositif de contrôle de l'intégralité d'un train (2) ferroviaire comprenant:
a) une première unité (12) d'émission mise sur le premier véhicule du train (2) ;
b) une deuxième unité (22) d'émission disposée au moins sur le dernier véhicule du train (2) ;
c) une première balise (16) qui est disposée dans la couche de forme et qui reçoit les transmissions de la première et de la deuxième unité (12, 22) d'émission ;
d) une unité (18) logique au moyen de laquelle on peut tirer, au moyen d'une analyse des transmissions reçues, des déductions sur l'intégralité du train (2) ;
e) il est prévu une deuxième balise (24, 24a, 24b) dont la distance à la balise (16) est plus grande qu'une valeur limite supérieure pour une longueur de train admissible ;
f) il est prévu un moyen de transmission du résultat (VS) du contrôle de l'intégralité du train par la première balise (16) et/ou par une unité (18) de commande associée à cette première balise (16), à la deuxième balise (24, 24a, 24b) ou à une unité de commande associée à cette deuxième balise (24, 24a, 24b) ; et
**caractérisé par**:
g) des moyens de transmission du résultat (VS) du contrôle de l'intégralité du train de la deuxième balise (24, 24a, 24b) ou d'une unité de commande associée à cette deuxième balise (24, 24a, 24b) au train (2).

13. Dispositif, suivant la revendication 12, **caractérisé en ce que** la deuxième unité (22) d'émission comprend une unité de commutation par laquelle on peut sélectionner la fréquence et/ou l'amplitude de la transmission émise par elle, entre au moins deux types de transmission.
